# EUROPÄISCHE PATENTSCHRIFT

(11) **EP 0 008 687 B1**
(45) Veröffentlichungstag und Bekanntmachung des Hinweises auf die Patenterteilung: **21.10.1981**
(21) Anmeldenummer: 79102829.3
(22) Anmeldetag: 06.08.1979
(51) Int. Cl.: A47B 29/00

(54) **Nähmaschinenmöbel mit einer Versenkvorrichtung**
Sewing-table with a dropping device
Table de machine à coudre avec dispositif d'escamotage

(30) Priorität: 13.09.1978 DE 2839745
(43) Veröffentlichungstag der Anmeldung: 19.03.1980
(73) Patentinhaber: Pfaff Haushaltmaschinen GmbH, D-7500 Karlsruhe-Durlach (DE)
(72) Erfinder: Greiner, Ulrich, D-7911 Oberelchingen (DE)
(74) Vertreter: Klein, Friedrich

## Beschreibung

Die Erfindung betrifft ein Möbel mit einer Versenkvorrichtung für einen eine Nähmaschine aufnehmenden Träger nach dem Oberbegriff des Patentanspruchs 1.

Derartige Möbel sollen im Gebrauchszustand eine aufgrund bisheriger Erfahrungen ermittelte, ergonomisch günstige Arbeitshöhe mit ausreichender Beinfreiheit für die Näherin haben, eine genügend große Tischfläche als Arbeitsfläche zur bequemen Handhabung des Nähgutes bieten und möglichst auch noch mit einer Ablage für das Nähgut und zum Nähen benötigtes Zubehör ausgestattet sein. Im Nichtgebrauchszustand soll das Möbel dagegen auf möglichst kleine Abmessungen zusammenklappbar sein und so wenig Platz wie irgend möglich einnehmen, um dadurch bequem abgestellt und unauffällig aufbewahrt werden zu können.

Bei den bekannten Möbeln mit Versenkeinrichtung sind diese Forderungen nur mit erheblichem Aufwand und auch nicht restlos befriedigend zu erreichen gewesen. Insbesondere die Forderung, dem Möbel eine möglichst geringe Höhe zum Abstellen und dem Träger der Nähmaschine die richtige Arbeitshöhe in nähbereitem Zustand zu geben, bereitete erhebliche Schwierigkeiten und führte zur Entwicklung von zum Teil komplizierten Versenkeinrichtungen, die überdies nicht immer einfach zu handhaben sind. DE-A-23 04 667 und DE-A-28 10 302.

Der Erfindung liegt zur Vermeidung dieser Nachteile die Aufgabe zugrunde, den Träger der Nähmaschine eines Möbels nach dem Oberbegriff des Patentanspruchs 1 so auszugestalten, daß er durch einfaches Herausschwenken aus der Versenkstellung auf eine die Höhe des Möbels im Nichtgebrauchszustand übersteigende Arbeitshöhe bringbar ist.

Diese Aufgabe wird durch die im Kennzeichenteil des Patentanspruchs 1 angegebenen Merkmale gelöst.

Weitere vorteilhafte Einzelheiten, die auch zur Erfüllung der eingangs geschilderten Forderungen beitragen, ergeben sich aus den Unteransprüchen.

Ein Ausführungsbeispiel der Erfindung ist in der beigefügten Zeichnung dargestellt und nachfolgend näher beschrieben.

Es zeigen:
Fig. 1 eine schaubildliche Darstellung des Möbels in der Arbeitsstellung, in der die Nähmaschine der besseren Übersicht wegen wegge- lassen wurde;
Fig. 2 eine Vorderansicht des Möbels mit der Nähmaschine in der Arbeitsstellung und
Fig. 3 eine Seitenansicht des geschnitten dargestellten Möbels und der Nähmaschine in der Versenkstellung, in der außerdem die Arbeitsstellung von Möbel und Nähmaschine strichpunktiert angedeutet ist.

Das Möbel weist zwei Seitenwände 1 und 2, eine Rückwand 3 und einen Boden 4 auf. An der Bodenuntersteite sind vier Laufrollen 5 befestigt. An die Vorderkante der einen Seitenwand (2) ist eine Tür 6 mittels eines Scharniers 7 angelenkt. Die Tür 6 ist mit einer Deckplatte 8 rechtwinklig verbunden und bildet zusammen mit ihr eine in sich starre Einheit. Zur Versteifung dieser Einheit dienen zwei Winkelstreben 9 (nur eine dargestellt).

Nahe der dem Scharnier 7 gegenüberliegenden Kante der Tür 6 ist eine in einer Hülse 10 längsverschiebbare und feststellbare Stütze 11 zum Abstützen der aus Tür 6 und Deckplatte 8 bestehenden Einheit angeordnet. In der in Fig. 1 und 2 gezeigten Arbeitsstellung bildet die Deckplatte 8 dieser Einheit einen Ablagetisch für das Nähgut _{.}und für zum Nähen benötigtes Zubehör.

Der Träger 12 für die Nähmaschine 13 wird von zwei Trägerelementen gebildet, die winklig miteinander verbunden sind, so daß der Träger 12 einen winkligen Querschnitt mit den Schenkeln 14 und 15 aufweist. Im gezeigten Ausführungsbeispiel ist das eine Trägerelement (14), auf das die Nähmaschine 13 aufgeschraubt oder in anderer Weise befestigt sein kann, eine Platte, während das andere Trägerelement (15) von zwei Tragwinkeln mit den Schenkeln 16, 17 gebildet ist, die mit dem einen Schenkel (16) an der Platte (14) befestigt und mit dem anderen Schenkel (17) an der Hinterkante des durch die beiden Seitenwände 1 und 2 und die Rückwand 3 begrenzten, im Gebrauchszustand des Möbels vorne offenen Versenkausschnittes bei 18 gelenkig befestigt sind. Die Schenkel 17 des Trägers 12 bilden in der Arbeitsstellung eine Verlängerung der die Schwenkachse (18) des Trägers 12 aufnehmenden Möbelwand.

Anstelle der beiden Tragwinkel 15 als der zweite Schenkel des Trägers 12 könnte auch eine durchgehende, mit der Platte 14 winklig verbundene Platte Verwendung finden.

Zur Abstützung des Trägers 12 mit der Nähmaschine 13 in der Arbeitsstellung ist an der Unterseite des freien Endes der die Nähmaschine 13 tragenden Platte 14 ein als Stange 19 mit abgebogenen Enden 20, 21 ausgebildeter Bügel schwenkbar angeordnet, an dessen Enden 20, 21 nach außen gerichtete Führungszapfen 22 bzw. 23 vorgesehen sind. Diese Führungszapfen 22, 23 ragen in Nutenführungen 24 (nur eine dargestellt in Fig. 1 und 3), die in die Seitenwände 1 und 2 eingearbeit sind.

Der obere Teil der Nutenführungen 24 bildet in der Arbeitsstellung des Trägers 12 mit der Nähmaschine 13 eine Raste für die Führungszapfen 22, 23 der Stange 19.

Um eine genügend große Tischfläche zur besseren Handhabung des Nähgutes zur Verfügung zu haben, ist an beiden Seitenkanten des die Nähmaschine 13 tragenden, als Platte ausgebildeten Schenkels 14 des Trägers 12 mit Hilfe von je zwei Scharnieren 26 eine Verlängerungsplatte 27 bzw. 28 gelenkig verbunden.

Zur Erläuterung der Funktionsweise des Möbels sei davon ausgegangen, daß sich der Träger 12 mit der an ihm befestigten Nähmaschine 13 und die in die in Fig. 2 strichpunktiert dargestellte Lage hochgeschwenkten Verlängerungen 27, 28 in der in Fig. 3 in Vollinien dargestellten Versenkstellung befinden, die in Fig. 1 in der Stützstellung gezeigte Stütze 11 in angehobener Stellung eingerastet ist und die Vorder- und Oberseite des Möbels durch die aus Tür 6 und Deckplatte 8 bestehende Einheit verschlossen sind. In diesem Nichtgebrauchszustand nimmt das Möbel einen relativ geringen Raum ein. Es kann auf den Laufrollen 5 bequem transportiert und aufgrund der geringen Abmessungen unauffällig abgestellt werden, beispielsweise als Teil eines größeren Möbelstückes.

Um das Möbel und die Nähmaschine zum Nähen vorzubereiten, wird die aus Tür 6 und Deckplatte 8 bestehende Einheit um 180° um das Scharnier 7 in die in Fig. 1 und 2 dargestellte Stellung geschwenkt, in der die Deckplatte 8 als Ablagetisch benutzt werden kann. Daraufhin wird die den Schenkel 14 des Trägers 12 bildende Platte mit der Nähmaschine 13 und den Verlängerungen 27 und 28 um die Schwenkachse 18 in die in Fig. 2 in Vollinien und in Fig. 3 strichpunktiert dargestellte Arbeitsstellung auf eine durch die Länge des Schenkels 17 des Trägers 12 bestimmte, die Höhe des Möbels in seiner Nichtgebrauchsstellung übersteigende Arbeitshöhe hochgeschwenkt. In der Arbeitsstellung rasten die Führungszapfen 22, 23 im oberen Teil 25 der Nutenführungen 24 ein. Nach dem Umklappen der Verlängerungen 27, 28 in ihre horizontale Lage sind Nähmaschine und Möbel zur Benutzung bereit. Wenn das Möbel in die Nichtgebrauchsstellung gebracht werden soll, wird in umgekehrter Reihenfolge vorgegangen.

## Patentansprüche

1. Möbel mit einer Versenkvorrichtung für einen eine Nähmaschine aufnehmenden Träger, der um eine horizontale Achse aus einer Versenkstellung in eine Arbeitsstellung schwenkbar ist, dadurch gekennzeichnet, daß der Träger (12) einen winkelförmigen Querschnitt aufweist und in seiner Arbeitsstellung der die Nähmaschine (13) tragende Schenkel (14) abstützbar ist, während der andere Schenkel (15) im wesentlichen eine Verlängerung der die Achse (18) aufnehmenden Möbelwand bildet und mit der Achse (18) so verbunden ist, daß zwischen der Achse (18) und dem Scheitel des winkelförmigen Querschnitts ein Abstand besteht, um den der die Nähmaschine tragende Schenkel (14) in Arbeitsstellung höher als die Achse (18) liegt.

2. Möbel nach Anspruch 1, dadurch gekennzeichnet, daß das Abstützmittel als Stange (19) mit abgebogenen Enden (20, 21) ausgebildet ist, an denen horizontal nach außen gerichtete, in Nutenführungen (24) der Seitenwände (1, 2) des Möbels geführte Zapfen (22, 23) vorgesehen sind, und daß die Stange (19) an der Unterseite des die Nähmaschine (13) tragenden Schenkels (14) angelenkt ist.

3. Möbel nach Anspruch 1 und 2 mit einer Tür und einer Deckplatte, dadurch gekennzeichnet, daß die Tür (6) und die Deckplatte (8) eine winklig miteinander verbundene Einheit bilden, welche mit der Vorderkante einer Seitenwand (2) des Möbels durch ein Scharnier (7) verbunden und an der dem Scharnier (7) gegenüberliegenden Kante abstützbar ist.

4. Möbel nach Anspruch 1 bis 3, dadurch gekennzeichnet, daß an beiden Seitenkanten des die Nähmaschine (13) tragenden Schenkels (14) eine Verlängerungsplatte (27 bzw. 28) angelenkt ist.

## Claims

1. Cabinet with a lowering device for a support for receiving a sewing machine which can be swivelled about a horizontal axis from its submerged to its operational position, such cabinet being characterized by the support (12) having an angular cross section and the leg (14) carrying the sewing machine (13) being supportable in its operational position whereas the other leg (15) essentially is an elongation of the cabinet wall receiving the pivot member (18) and is connected with the said pivot member (18) so that there is a distance between the pivot (18) and the angle point of the angular cross section by which distance the leg (14) carrying the sewing machine in its operational position is positioned higher than the pivot (,18).

2. Cabinet according to claim 1 characterized by the support having the form of a rod (19) with elbowed end sections (20, 21) provided with journals (22, 23) bent outwards horizontally and guided in guide grooves (24) in the cabinet side walls (1, 2) and by the rod (19) being pivoted to the underside of the leg (14) carrying the sewing machine (13).

3. Cabinet according to claims 1 and 2 with a door and a cover plate, characterized by the fact that the door (6) and the cover plate (8) are an angularly connected unit which, in turn, is connected to the front edge of a cabinet wall (2) by a hinge (7) and can be supported at the edge opposite the hinge (7).

4. Cabinet according to claims 1 to 3, characterized by the fact that an extension plate (27, 28) respectively is pivoted to both side edges of the leg (14) carrying the sewing machine (13).

## Revendications

1. Meuble avec un dispositif d'escamotage pour un support destiné à recevoir une machine à coudre et apte à être amené par pivotement autour d'un axe horizontal de la position escamotée à la position de travail, caractérisé en ce que le support (12) a une section transversale de forme angulaire et que, dans sa position de travail, le côté (14) qui porte la machine à coudre (13) peut être soutenu, tandis que l'autre côté (15) forme, pour l'essentiel, un prolongement de la paroi du meuble où se trouve l'axe (18) et est relié à cet axe (18) de telle façon que le côté (14) qui porte la machine à coudre se trouve, en position de travail, à une hauteur qui est supérieure à celle de l'axe (18) de la distance qui sépare celui-ci du sommet de l'angle que forme la section transversale.

2. Meuble selon la revendication 1, caractérisé en ce que le moyen de soutien est conformé en tige (19) aux extrémités condées (20, 21), sur lesquelles sont prévus des tourillons (22, 23) orientés horizontalement vers l'extérieur et guidés dans des rainures (24) des parois latérales (1, 2) du meuble, et en ce que la tige (19) est articulée sur la face inférieure du côté (14) qui porte la machine à coudre (13).

3. Meuble selon les revendications 1 et 2, comportant une porte et un panneau de recouvrement, caractérisé en ce que la porte (6) et le panneau de recouvrement (8) sont reliés à angle droit pour former un ensemble qui peut être relié par une charnière (7) au chant avant d'une (2) des parois latérales du meuble et peut être soutenu à l'endroit du chant opposé à celui où se trouve la charnière.

4. Meuble selon les revendications 1 à 3, caractérisé en ce qu'une rallonge (27, 28, respectivement) est articulée sur chacun des bords latéraux du côté (14) du support qui porte la machine à coudre (13).
